# FASCICULE DE BREVET EUROPEEN

(11) **EP 1 657 180 B1**
(45) Date de publication et mention de la délivrance du brevet: **31.10.2007**
(21) Numéro de dépôt: 05291908.1
(22) Date de dépôt: 15.09.2005
(51) Int. Cl.: B65D 81/24, B65D 30/08, B65D 30/24

(54) **Perfectionnements aux sacs en papier multi-plis, comprenant un film ou similaire imperméable à l'air, interposé entre deux plis de papier**
Verbesserungen an mehrschichtige Papiersäcke mit einem luftdichten Film oder ähnliches der zwischen zwei Papierschichten angeordnet ist
Improvements on multi-ply paperbags, comprising an airtight film or equivalent, which is interposed between two paper layers

(30) Priorité: 20.10.2004 FR 0411133
(43) Date de publication de la demande: 17.05.2006
(73) Titulaire: Smurfit Lembacel, 69003 Lyon (FR)
(72) Inventeur: Picard, Michel, 33380 Mios (FR)
(74) Mandataire: Jolly, Jean-Pierre

(56) Documents cités:
- DE-A1- 3 119 175
- US-A- 1 946 995
- US-A- 4 093 114
- US-A1- 2003 194 153
- US-A1- 2004 000 561

## Description

La présente invention concerne les sacs en papier multi-plis comprenant un film ou similaire, en un matériau imperméable à l'air, interposé entre deux plis de papier.

Des sacs en papier de ce type, notamment à valve et à manchon, sont très largement utilisés dans la technique pour le conditionnement de produits pulvérulents, par exemple de ciments, de chaux, d'enduits et de tous autres produits en poudre, et le film imperméable à l'air, généralement en matière plastique, le plus souvent en polyéthylène, est destiné à préserver le contenu du sac contre les reprises d'humidité et les éclaboussures éventuelles.

A la place d'un film en matière plastique, il est connu également d'enduire d'une pellicule d'un matériau imperméable à l'air une des faces d'un pli de papier du sac.

L'invention s'intéresse à ces deux types de sac en papier et l'expression « film imperméable à l'air ou similaire » englobe ici aussi bien des films séparés des plis en papier, que des enductions d'un matériau imperméable à l'air, gainant une face de l'un de ces plis.

Un désavantage de ces films imperméables à l'air est que, lors du remplissage du sac, ils ne comportent pas de pores permettant un libre passage de l'air de désaération du sac, ce qui freine la vitesse de remplissage de celui-ci.

Pour remédier à cet inconvénient, les fabricants de sacs pratiquent généralement des entailles ou des perforations dans le sac en matière plastique, mais, bien évidemment, le film ainsi entaillé ou perforé présente une capacité moindre à protéger de l'humidité les produits conditionnés.

La présente invention vise à éviter ce problème de la technique antérieure en proposant un sac en papier comportant un film ou une enduction en un matériau imperméable à l'air, qui permette néanmoins une excellente désaération du sac lors de son remplissage, tout en assurant une meilleure protection contre l'humidité du produit pulvérulent conditionné que les sacs à film plastique perforé ou entaillé de la technique usuelle.

On connaît déjà, par US 4 093 114 A et par FR 2 316 138 A qui lui correspond partiellement, un sac à valve qui vise à assurer « une sécurité nettement améliorée pour la valve, de sorte que les sacs peuvent être utilisés pour le conditionnement de liquides semi-solides pouvant s'écouler, même quand les sacs présentent une grande capacité » (page 2, lignes 12-18, de la demande française 2 316 138), ce qui est complètement différent du but de la présente invention.

L'invention faisant l'objet du brevet U.S. et de la demande française précités semble être (voir bas de la page 3 de la demande française) « l'adaptation [consistant] à assurer l'admission d'autres bandes ou pastilles du film entre les couches appropriées des panneaux se chevauchant ». Mais nulle part il n'est indiqué que le film intercalé entre les deux plis du papier n'est pas jointif, c'est à dire ne fait pas entièrement le tour du sac et que, pour assurer une protection contre l'humidité, une bande imperméable à l'air est disposée en regard de l'espace séparant les deux bords contigus du film.

La présente invention, elle a pour objet un sac en papier multi-plis, comprenant un film ou similaire imperméable à l'air interposé entre deux plis de papier, le film étant replié de manière à former une gaine comportant deux bords longitudinaux contigus, ce sac étant caractérisé en ce que ces bords contigus du film ne sont pas jointifs, mais laissent subsister entre eux un intervalle suffisant pour permettre un libre passage de l'air de désaération, lors du remplissage du sac, et en ce que le pli de papier disposé à l'intérieur du sac comporte, sur l'une de ses faces et en regard de l'intervalle séparant les bords contigus du film ou de la pellicule rapportée de matériau imperméable à l'air, une bande imperméable à l'air, imposant à l'air de désaération du sac un trajet en chicane contournant cette bande pour qu'il puisse accéder entre le pli de papier et le film ou la pellicule rapportée et être évacué vers l'extérieur, lors de l'ensachage du produit à conditionner, tout en assurant la protection de ce produit contre l'humidité.

Comme indiqué ci-dessus, cette définition de l'invention englobe également le cas où le film imperméable à l'air est remplacé par une enduction avec une pellicule d'un matériau imperméable à l'air d'une des faces d'un pli de papier du sac, cette pellicule étant ici discontinue et comprenant alors sur la face enduite du pli de papier une zone longitudinale dépourvue de la pellicule imperméable à l'air, de manière à permettre un libre passage de l'air par les pores du papier et une désaération satisfaisante du sac lors de son remplissage.

L'invention améliore donc considérablement la capacité de désaération du sac au moment de l'ensachage et, par conséquent, la vitesse de remplissage, ce qui se traduit par un gain appréciable de productivité.

Loin d'être amoindrie, la protection du produit conditionné contre les éventuelles reprises d'humidité est renforcée, du fait de la suppression totale ou partielle des perforations du film imperméable à l'air, et cette protection accrue permet d'augmenter la durée de stockage des sacs emplis de produit pulvérulent, sans craindre une détérioration de leur contenu.

La propreté des sacs, à l'issue de l'ensachage, constitue un autre avantage de l'invention, du fait que le produit pulvérulent ne risque plus de s'échapper en cours de remplissage par des trous pratiqués usuellement lors de la fabrication du sac.

Enfin, le sac présente un aspect extérieur plus agréable à l'oeil, du fait de l'absence de perforations du pli de papier extérieur.

Les dessins schématiques annexés illustrent, à titre d'exemple, une forme de mise en oeuvre de l'invention. Sur ces dessins :
la figure 1 est une vue en perspective avec arrachements d'un sac en papier multi-plis conforme à l'invention ;
la figure 2 est une coupe transversale de ce sac.

Le sac 1 représenté sur la figure 1 est un sac en papier multi-plis, à valve ou à manchon, d'un type usuel, qui ne sera donc pas décrit en détail.

Il comprend de façon traditionnelle deux plis en papier, l'un intérieur 2, l'autre extérieur 3, repliés de manière à former une gaine continue, dont les bords longitudinaux contigus viennent à recouvrement et sont assemblés par collage. Entre ces deux plis 2 et 3, est interposé un film 4 en une matière plastique imperméable à l'air, qui est destiné à assurer la protection du produit pulvérulent contenu dans le sac contre les reprises d'humidité. Ce film 4 est par exemple en polyéthylène.

Alors que le film 4 est habituellement replié de façon similaire aux plis 2 et 3 pour former une gaine continue, avec ses bords contigus venant à recouvrement et pouvant être assemblés par soudage, dans le cas présent et conformément à une caractéristique essentielle de l'invention, les bords longitudinaux contigus du film 4 ne sont pas jointifs, mais sont au contraire séparés par un intervalle 5 s'étendant suivant la longueur du sac, cet intervalle étant suffisant pour laisser passer l'air s'échappant du sac lors du remplissage de celui-ci, l'air de désaération passant d'abord à travers les pores du sac interne en papier 2, puis par l'intervalle 5 et enfin à travers les pores du sac externe en papier 3, pour être évacué vers l'extérieur.

L'intervalle 5 entre les bords contigus du film imperméable 4 peut avoir une largeur de quelques centimètres et le film 4 n'assure donc pas à ce niveau une protection contre l'humidité. Afin de maintenir néanmoins une protection parfaitement satisfaisante du produit pulvérulent contenu dans le sac, on colle avantageusement sur l'une des faces du pli 2 du sac, en regard de l'intervalle 5, une bande du même film ou d'un autre film imperméable à l'air, de manière à permettre à l'air de s'échapper du sac, lors de l'ensachage, suivant un trajet en chicane illustré par des flèches sur la figure 2, tout en assurant une excellente protection contre les retours d'humidité en provenance de l'extérieur du sac, puisque le film est dépourvu de perforations en des emplacements autres que celui de l'intervalle 5.

Comme il a été exposé ci-dessus, dans le cas d'un sac à deux plis de papier avec un film imperméable à l'air, on pourrait substituer de façon connue au film en matière plastique 4 une enduction d'une pellicule d'un produit imperméable à l'air sur la face tournée vers l'intérieur du sac du pli 3, en prévoyant alors, conformément à l'invention, une interruption localisée de cette enduction, de manière à ménager sur ce pli 3 une zone longitudinale non enduite, ayant un rôle équivalent à celui de l'intervalle 5 décrit dans la réalisation précédente et permettant un libre passage de l'air de désaération à travers les pores du papier du pli 3.

Comme précédemment, on prévoira alors sur le pli 2, du côté de ce pli tournée vers l'intérieur du sac et en regard de la zone dépourvue de pellicule imperméable à l'air une bande imperméable imposant un trajet en chicane à l'air de désaération. Cette bande pourra d'ailleurs être réalisée par enduction du pli 2 avec un matériau imperméable à l'air.

On notera que le sac conforme à l'invention ne comporte que des composants usuels des sacs en papier connus dans la technique et que les aménagements qui leur sont apportés conformément à l'invention n'entraînent pratiquement aucune majoration du coût des matières premières nécessaires à la fabrication de ces sacs.

## Revendications

1. Sac en papier multi-plis, comprenant un film (4) ou similaire imperméable à l'air, interposé entre deux plis (2, 3) de papier, le film (4) étant replié de manière à former une gaine comportant deux bords longitudinaux contigus, ce sac étant **caractérisé en ce que** les bords contigus du film (4) ne sont pas jointifs, mais laissent subsister entre eux un intervalle (5) suffisant pour permettre un libre passage de l'air de désaération, lors du remplissage du sac, et **en ce que** le pli (2) de papier disposé à l'intérieur du sac comporte, sur l'une de ses faces et en regard de l'intervalle (5) séparant les bords contigus du film (4), une bande (6) imperméable à l'air, imposant à l'air de désaération du sac un trajet en chicane contournant cette bande pour qu'il puisse accéder entre le pli (2) de papier et le film (4) et être évacué vers l'extérieur, lors de l'ensachage du produit à conditionner, tout en assurant ensuite la protection contre l'humidité de celui-ci.

2. Sac en papier multi-plis selon la revendication 1, dans lequel le pli (3) de papier disposé à l'extérieur du sac comporte sur l'une de ses faces une enduction d'une pellicule en un matériau imperméable à l'air, qui est substituée au film imperméable à l'air mentionné précédemment, ce sac étant **caractérisé en ce que** le pli (3) comporte une zone longitudinale dépourvue de la pellicule de matériau imperméable à l'air et permettant par conséquent le passage de l'air de désaération du sac par les pores de ce pli (3) disposés au niveau de cette zone longitudinale.

3. Sac selon la revendication 2, **caractérisé en ce qu**'en regard de la zone du pli (3) dépourvue de la pellicule du matériau imperméable à l'air, le pli intérieur (2) comporte, sur l'une de ses faces une bande rapportée imperméable à l'air, qui impose un trajet en chicane à l'air de désaération du sac, pour qu'il puisse s'échapper vers l'extérieur lors du remplissage du sac.

4. Sac selon la revendication 3, **caractérisé en ce que** la bande imperméable à l'air est constituée d'une pellicule en un matériau imperméable à l'air déposé par enduction sur le pli intérieur (2).

## Claims

1. A multi-ply paper bag, comprising a film (4) or the like impermeable to air, which is interposed between two plies (2,3) of paper, the film (4) being folded so as to form a sheath comprising two adjacent longitudinal edges, said bag being **characterised in that** the adjacent edges of the film (4) are not contiguous but leave between them a gap (5) which is sufficient to allow the free passage of escaping air when the bag is being filled, and **in that** the paper ply (2) disposed inside the bag comprises, on one of its sides and opposite the gap (5) separating the adjacent edges of the film (4), a strip (6) which is impermeable to air and which constrains the air escaping from the bag to follow a deflected path passing around said strip so that it can pass between the paper ply (2) and the film (4) and be evacuated towards the outside, during the bagging of the product to be packaged, while subsequently ensuring that the latter is protected from humidity.

2. A multi-ply paper bag according to claim 1, **characterised in that** the paper ply (3) disposed on the exterior of the bag comprises on one of its sides a coating of a film consisting of a material which is impermeable to air and which replaces the previously mentioned film impermeable to air, this bag being **characterised in that** the ply (3) includes a longitudinal zone which is not provided with the film of material impermeable to air and which, therefore, allows the passage of air escaping from the bag through the pores of this ply (3), which are disposed at the level of this longitudinal zone.

3. A bag according to claim 2, **characterised in that**, opposite the zone of the ply (3) not provided with the film of material impermeable to air, the inner ply (2) includes on one of its sides an associated strip which is impermeable to air and which constrains the air escaping from the bag to follow a deflected path so that it can escape towards the outside when the bag is being filled.

4. A bag according to claim 3, **characterised in that** the strip which is impermeable to air is formed by a film consisting of a material which is impermeable to air and deposited by coating on said inner ply (2).

## Patentansprüche

1. Sack aus mehrschichtigem Papier, der einen luftundurchlässigen Film (4) oder Ähnliches enthält, der zwischen zwei Papierschichten (2, 3) angeordnet ist,
wobei der Film (4) so gefaltet ist, dass er eine Hülle mit zwei aneinandergrenzenden Längsrändern bildet, und
der Sack **dadurch gekennzeichnet ist, dass**
die aneinandergrenzenden Längsränder des Films (4) nicht aneinandergesetzt sind, sondern zwischen sich einen Zwischenraum (5) bestehen lassen, der ausreicht, um beim Befüllen einen freien Durchtritt von Luft zur Entlüftung zu erlauben, und **dadurch**, dass
die Papierschicht (2), die auf der Innenseite des Sacks angeordnet ist, auf einer ihrer Flächen gegenüber dem Zwischenraum (5), der die aneinandergrenzenden Längsränder des Films (4) trennt, ein luftundurchlässiges Band (6) enthält, das der Entlüftungsluft des Sacks einen Schikanenweg auferlegt, der um das Band herumführt, damit sie zwischen die Papierschicht (2) und den Film (4) gelangen und nach außen abgeleitet werden kann, wenn das zu verpackende Produkt abgefüllt wird, wobei anschließend dessen Schutz gegen Feuchtigkeit sichergestellt ist.

2. Sack aus mehrschichtigem Papier nach Anspruch 1, bei dem
die Papierschicht (3), die auf der Außenseite des Sacks angeordnet ist, auf einer ihrer Flächen einen Überzug aus einer Schicht aus luftundurchlässigem Material aufweist, die den oben genannten luftundurchlässigen Film ersetzt,
wobei der Sack **dadurch gekennzeichnet ist, dass** die Schicht (3) eine Längszone enthält, die nicht mit der Schicht aus luftundurchlässigem Material versehen ist und die somit den Durchtritt der Entlüftungsluft des Sacks durch die Poren dieser Schicht (3) ermöglicht, die im Bereich dieser Längszone angeordnet sind.

3. Sack nach Anspruch 2, **gekennzeichnet**, dass die innere Schicht (2) gegenüber der Zone der Schicht (3), die nicht mit der Schicht aus luftundurchlässigem Material versehen ist, ein auf einer ihrer Flächen aufgesetztes luftundurchlässiges Band enthält, das der Entlüftungsluft des Sacks einen Schikanenweg auferlegt, der um das Band herumführt, damit sie beim Befüllen des Sacks nach außen entweichen kann.

4. Sack nach Anspruch 3, **dadurch gekennzeichnet, dass** das luftundurchlässige Band aus einer Schicht aus luftundurchlässigem Material gebildet ist, die durch Beschichten auf der inneren Schicht (2) aufgebracht ist.
